# EUROPÄISCHE PATENTSCHRIFT

(11) **EP 1 697 066 B1**
(45) Veröffentlichungstag und Bekanntmachung des Hinweises auf die Patenterteilung: **02.01.2008**
(21) Anmeldenummer: 04803144.7
(22) Anmeldetag: 15.11.2004
(51) Int. Cl.: B21D 22/14, B21D 53/26

(54) **VERFAHREN ZUR HERSTELLUNG EINES FLANSCHES AN EINER BLECHRONDE**
METHOD FOR THE PRODUCTION OF A FLANGE ON A CIRCULAR SHEET METAL BLANK
PROCEDE DE REALISATION D'UN REBORD SUR UN FLAN CIRCULAIRE EN TÔLE

(30) Priorität: 17.11.2003 DE 10353750; 16.12.2003 DE 10358844
(43) Veröffentlichungstag der Anmeldung: 06.09.2006
(73) Patentinhaber: WF-MASCHINENBAU UND BLECHFORMTECHNIK GMBH & CO. KG, D-48324 Sendenhorst (DE)
(72) Erfinder: FRIESE, Udo, 59227 Ahlen (DE)
(74) Vertreter: Dantz, Jan Henning
(86) Internationale Anmeldenummer: PCT/EP2004/012924
(87) Internationale Veröffentlichungsnummer: WO 2005/046901

(56) Entgegenhaltungen:
- DE-A1- 10 033 239
- DE-C1- 4 400 257
- DE-C1- 4 444 526
- DE-C1- 10 160 038
- US-B1- 6 484 401
- PATENT ABSTRACTS OF JAPAN Bd. 2000, Nr. 09, 13. Oktober 2000 (2000-10-13) -& JP 2000 153312 A (NISSAN MOTOR CO LTD), 6. Juni 2000 (2000-06-06)

## Beschreibung

Die Erfindung betrifft ein Verfahren zur Herstellung eines Flansches an einer Blechronde mittels wenigstens einer oder mehreren relativ zur Blechronde rotierender Drückrolle(n).

Aus der DE 44 00 257 C1 sowie den parallelen Patentfamilienmitgliedern (u.a. EP, US, JP) ist es bekannt, spanlos eine Nabe an einer Metallronde auszubilden, indem eine von einem Werkzeug einer Hauptspindel getragene und relativ zu einer oder mehreren zunächst etwas axial und dann nach dem Eintauchen in die Ronde radial zugestellten Drückrollen rotierende Blechplatine bzw. -ronde durch Drücken mittels der Drückrolle in ihrer Dicke verringert und zu einem von der Blechplatine vorstehenden zylindrischen Vorsprung verformt wird, der die Metallronde durchsetzt. Dieses Verfahren ist zuverlässig und kostengünstig und hat sich in der Praxis sehr gut bewährt. Es eignet sich insbesondere zur Herstellung von Naben, die axial relativ hoch von der der Nabe zugewandten Oberfläche der Metallronde vorstehen. Gehalten wird die Metallronde an ihrem Außenumfang durch Spannfutter.

Aus der DE 100 33 239 A1 ist es bekannt, bei einem Getriebeteil mittels einer Drückrolle konisch zu gestalten.

Aus der DE 44 44 526 C1 ist es bekannt, dass die Metallronde nicht mittels Spannfuttern sondern mittels eines Widerlagerfutters gehalten wird, welches ringartig ausgebildet ist und einen etwas größeren Innendurchmesser aufweist als die Metallronde in ihrem Ausgangszustand. Beim ersten Eintauchen der Drückrolle in die Axialfläche der Metallronde wird diese an ihrem Außenumfang gegen den Innenumfang des Widerlagerfutters gedrückt und dort sicher gehalten. Sodann wird die Drückrolle axial nach innen bewegt, so dass sich wiederum nach Art der DE 4400257C1 um einen mittigen Dorn oder dergleichen eine Nabe ausbildet.

Ausgehend von diesem Stand der Technik ist es die Aufgabe der Erfindung, ein Verfahren zu schaffen, mit dem sich auch "flachere" Naben, nachfolgend Flansche genannt, spanlos an Metallronden herstellen lassen. Insbesondere sollen Flansche an den Metallronden ausgebildet werden, deren radiale Ringbreite größer ist als ihre axiale Höhe. Insbesondere soll der Flansch auch etwas dicker sein können als das Ausgangsmaterial.

Diese Aufgabe wird durch den Gegenstand des Anspruchs 1 gelöst.

Damit ist es möglich, dass die axiale Erstreckung des Flansches geringer ist als seine radiale Erstreckung. Der Flansch soll aber axial vorzugsweise dicker sein als das Ausgangswerkstück. Ganz besonders bevorzugt ist die radiale Erstreckung des Flansches mehr als zwei, insbesondere mehr als drei mal so groß ist wie seine axiale Erstreckung, was insbesondere bei der Realisierung vor Starterkränzen mit relativ flachen Flanschen aus dünnen Ronden als Ausgangswerkstück vorteilhaft ist..

Die derart mit nur wenigen Arbeitsschritten aus Metallronden einfach fertigbaren Ronden mit Flanschansätzen eignen sich insbesondere zur Herstellung von Motor- und Getriebeteilen aller Art, die einen flachen Flanschansatz im mittleren Bereich, insbesondere rund um ein die Ronde durchsetzendes zentrisches Loch, aufweisen sollen.

Die Ausbildung des kegeligen Gebildes kann insbesondere dadurch auf einfachste Weise erfolgen, dass der Anstellwinkel (α) der Drückrolle relativ zur Axialfläche der Metallronde größer als 90° ist. Besonders gute Ergebnisse werden erzielt, wenn der Anstellwinkel (α) der Drückrolle relativ zur Axialfläche der Metallronde größer als 110° und kleiner als 170° ist, insbesondere größer als 115° und kleiner als 150°.

Vorteilhafte Ausgestaltungen der Erfindung sind in den Unteransprüchen angegeben.

Vorzugsweise wird die Metallronde an ihrem Außenumfang von einem Widerlagerfutter gehalten. Ergänzend bietet es sich bei sehr dünnen Ronden (für Starterkränze usw.) an, wenn die Metallronde an ihrer der Drückrolle zugewandten Seite zumindest abschnittsweise im äußeren Bereich von einem Ring niedergehalten wird. Auf diese Weise können besonders gut "dünne" Starterkränze für Motoren gefertigt werden, wobei aus einer nur wenige mm (weniger als fünf mm) dicken scheibenartigen Ronde ein Kranz mit einem inneren Flansch gefertigt wird. Die Ronde wird dabei auf z.B. nur 3mm Dicke in einem mittleren radialen Bereich verringert. Sodann wird der entstehende innere Vorsprung zum Flansch umgeformt (insbesondere auf einer Presse) und der äußere Rand in an sich bekannter Weise nach Art eines Starterkranzes geformt.

Vorzugsweise wird der Flansch an der von der Drückrolle abgewandten Seite der Metallronde ausgebildet.

Es ist aber überraschend auch möglich, dass der Flansch an ihrer der Drückrolle zugewandten Seite der Metallronde ausgebildet wird, wenn das Werkzeug eine entsprechende Aussparung in dem für den Flansch vorgesehenen Bereich aufweist. Ebenfalls denkbar ist es, das sich der Flansch zu beiden axialen Seiten der Metallronde erstreckt.

Eine weitere vorteilhafte Ausgestaltung ist dadurch gekennzeichnet, dass der Flansch in ein Werkzeug mit einer Kontur, insbesondere einer Verzahnung gedrückt wird, so dass der Flansch an seiner dem Werkzeug zugewandten Seite mit einer korrespondierenden Kontur, insbesondere einer Verzahnung, versehen wird.

Die Erfindung schafft auch ein Getriebeteil mit einem Flansch, insbesondere rund um eine zentrische Bohrung, wobei der Flansch des Getriebeteils nach einem Verfahren nach einem der Ansprüche 1 bis 21 gefertigt und einstückig mit dem übrigen Getriebeteil verbunden ist. Dieses Getriebeteil ist vorzugsweise als Starterkranz ausgebildet, welcher aus einer Ronde mit weniger als 7, insbesondere weniger als 5, vorzugsweise weniger als 4mm gefertigt wird, wobei der Starterkranz abschnittweise dünner als die Ausgangsbreite der Ronde ist und wobei der Starterkranz einen einstückig im Drückverfahren angeformten Flansch zu einem inneren Durchgangsloch hin aufweist, der mehr als zwei, insbesondere mehr als vier mal so breit (radialer Erstreckung) wie hoch ist (axiale Erstreckung).

Bei dem Starterkranz nach dem Stand der Technik wurde der Flansch aus einem separaten Ring gefertigt, der auf eine Ronde aufgesetzt wurde. Dies kann mit der Erfindung überraschend entfallen. Bevorzugt wird an den Außenumfang des Starterkranzes ein Zahnkranzring angesetzt oder einstückig angeformt, Das Aussehen des Starterkranzes ähnelt prinzipiell dem der Fig. 4. Allerdings sind die Proportionen anders, denn der Flansch ist nur geringfügig höher als die Ausgangsronde (Fig. 5).

Nachfolgend wird die Erfindung anhand von Ausführungsbeispielen unter Bezug auf die Zeichnung näher beschrieben. Es zeigt:
- Fig. 1: eine Metallronde als Ausgangswerkstück vor seiner Bearbeitung;
- Fig. 2: die Metallronde während eines ersten Bearbeitungsschrittes;
- Fig. 3: die Metallronde aus Fig. 1 und 2 während eines weiteren Arbeitsganges, wobei schematisch zwei verschiedene Möglichkeiten zur Realisierung dieses Arbeitsganges dargestellt sind; und
- Fig. 4: die Metallronde mit einem spanlos hergestellten Flanschabschnitt;
- Fig. 5: einen nach dem erfindungsgemäßen Verfahren bearbeiteten Rohling zur Herstellung eines Starterkranzes.

Fig. 1 zeigt eine scheibenförmige, kreisrunde Metallronde 1, welche von einer zentrischen Bohrung 2 durchsetzt ist und die nach Art der Fig. 5 in ein Werkzeug eingesetzt ist, dass bei der Bearbeitung um die Achse S rotiert.

Nachfolgend wird die axiale Dicke der Metallronde 1 in ihrem Ausgangszustand mit "d", der Radius des zentrischen Durchgangsloches 2 vor der Bearbeitung mit "r1" und nach der Bearbeitung mit "r2" bezeichnet, die axiale Erstreckung des Flansches 7 - Fig. 4 - nach der Bearbeitung mit "a und die radiale Erstreckung mit "b".

Die Metallronde 1 als Ausgangswerkstück wird in ein Werkzeug eingesetzt und an ihrem Außenumfang gehalten, bevorzugt durch ein Widerlagerfutter nach Art der DE 44 44 536 C1. Ihre zentrische Bohrung 2 kann von einem vorzugsweise kegelig geformten zentrischen Dorn durchsetzt sein.

Die eigentliche Bearbeitung folgt zunächst den in der DE 44 00 257 C1 oder DE 44 44 536 C1 beschriebenen Verfahren, d.h., bevorzugt taucht mindestens eine relativ zur Blechronde rotierende, drehbare Drückrolle 3 zunächst axial von außen in die vom Werkzeug (hier nicht dargestellt) abgewandte Axialseite der mit dem Werkzeug rotierenden Metallronde 1 ein, so dass diese beim Einsatz eines ringartigen Widerlagerfutters zunächst formschlüssig an dem Innenumfang dieses Widerlagerfutters gelegt wird.

Durch gleichzeitige oder anschließende Bewegung der relativ zur Blechronde rotierenden Drückrolle 3 radial nach innen - zur Bohrung 2 hin - bildet sich ein nabenartiges bzw. -ähnliches, sich kegelig verjüngendes Gebilde 4 am Innenumfang der Metallronde 1 bzw. an der Bohrung 2 aus. Diese Gebilde 4 am Innenumfang der Metallronde steht in kegeliger Form radial nach außen vor, da der Anstellwinkel α an der Vorschubflanke 9 der Drückrolle 3 relativ zur Metallrondenoberfläche negativ bzw. größer als 90° ist. Bevorzugt liegt der Anstellwinkel zwischen 110° und 170°, insbesondere zwischen 115° und 140°.

Das kegelige Gebilde 4 wird sodann zur Ausbildung der Flansches 7 einer Nachbearbeitung unterzogen, um eine Form zu erzielen, bei welcher die axiale Höhe des Flansches kleiner ist als seine radiale Erstreckung "b".

Diese Nachbearbeitung kann mittels einer weiteren Drückrolle erfolgen, welche nach Art einer drehbaren Drück- bzw. Anstellrolle 5 ausgebildet ist, die radial von außen nach innen geführt wird oder mittels einer weiteren Drückrolle 6, die nochmals axial von außen nach innen geführt wird, und zwar insbesondere derart, dass aus dem kegeligen Gebilde direkt im nächsten Arbeitsgang die Form eines Flansches geformt wird (insbesondere um einen zentrischen Dorn herum). Der Anstellwinkel der weiteren drehbaren Drückrolle 6 liegt bevorzugt bei ca. 90°.

Es ist auch denkbar, dass beim Ausbilden des kegeligen Gebildes gleichzeitig eine axial und/oder radial zustellbare drehbare Niederhalterolle (siehe die 15 in Fig. 5) nach Art der Anstellrolle 5 z.B. an der der Drückrolle 3 radial gegenüberliegenden Seite der Metallronde mitläuft, welche die Metallronde zumindest abschnittsweise niederdrückt, damit sich diese nicht in dem Bereich, in dem die Drückrolle 3 bewegt, vom Werkzeug abhebt bzw. von diesem vorwölbt.

Alternativ ist auch eine Nachbearbeitung mit anderen Mitteln denkbar, so mittels einer Presse oder dergleichen, welche dann alternativ aus dem nabenartigen Gebilde den Flansch formt. Bevorzugt und einfach ist jedoch die Nachbearbeitung in derselben Aufspannung mit einer weiteren verformenden Rolle.

Zwar ist damit zur Ausbildung des Flansches 7 - anders als bei der gattungsgemäßen Ausbildung einer Nabe - ein weiterer Arbeitsgang erforderlich, nämlich die Nachbearbeitung des kegeligen Gebildes. Es ist aber derart überraschend möglich, unter Einsatz eines verformenden und nicht spanenden, kaltbearbeitenden Drückumformverfahrens präzise auch sehr flache Flansche an Metallronden auszubilden, deren Innendurchmesser kleiner ist als der Ausgangsdurchmesser der Metallronde 1.

Es ist alternativ auch denkbar, direkt vom Außenumfang her radial in das Werkstückeinzutauchen (wenn z. B. die axiale Erstreckung des Widerlagerfutters etwas geringer ist als die Dicke der Metallronde).

Nach Fig. 1, nach welcher das Eintauchen etwas vom Außenumfang der Metallronde 1 nach innen hin versetzt erfolgt, ergibt sich der zusätzliche Vorteil, dass am Außenumfang der Metallronde 1 ein Bereich 8 verbleibt, der einer Weiterbearbeitung unterzogen werden kann, beispielweise, um eine Profilierung nach Art der Profilierung einer Riemenscheibe oder eine Verzahnung eines Starterkranzes oder dergleichen auszubilden (nicht dargestellt).

Im Werkzeug 11 kann eine Kontur, z.B. eine Verzahnung, ausgebildet sein (im ersten oder einem weiteren zweiten Werkzeug), so dass der Flansch beim Drücken oder dgl. mit einer korrespondierenden Kontur (insbesondere einer Verzahnung 10) versehen wird.

Fig. 5 zeigt einen nach dem erfindungsgemäßen Verfahren bearbeiteten Rohling 12 zur Herstellung eines Starterkranzes, der aus einer flachen Metallronde gefertigt wurde. Gut zu erkennen ist das Werkzeug 11 mit dem äußeren Widerlagerringabschnitt 13, einem aufgelegten (bzw. aufgedrückten) Ring 14 zum Niederhalten der relativ dünnen Metallronde 1 im äußeren Bereich und die Möglichkeit, die Metallronde zusätzlich auch zwischen dem äußeren Umfang und dem inneren Flansch abschnittsweise dünner oder dicker zu drücken und/oder in Richtung der Achse S kegelig und/oder gestuft gegen die entsprechend ausgebildete Werkzeugmatrize zu drücken.

Dies kann mit der Drückrolle 3 oder einer weiteren Drückrolle oder der Niederhalterolle geschehen (angedeutet als Niederhalterolle 15). Hier wurde aus dem kegeligen Gebilde der Flansch in das Werkzeug 12 auf der der Bearbeitung mit der Drückrolle 3 gegenüberliegenden Seite hineingedrückt.

Würde in diesem Bereich eine Verzahnung (z.B. Radialverzahnung) im Werkzeug ausgebildet sein, würde zusätzlich im Flansch eine Verzahnung nach Art der Verzahnung 10 ausgebildet (in Fig. 5 nicht zu erkennen).

### Bezugszeichen

- Metallronde: 1
- Bohrung: 2
- Drückrolle: 3
- kegeliges Gebilde: 4
- Anstellrolle: 5
- Drückrolle: 6
- Flansch: 7
- Bereich: 8
- Vorschubflanke: 9
- Verzahnung: 10
- Werkzeug: 11
- Rohling: 12
- Widerlagerringabschnitt: 13
- Ring: 14

- Höhe: a
- Breite: b
- Radien: R1, R2
- Dicke: d
- Mittelsenkrechte: S
- Winkel: α

## Patentansprüche

1. Verfahren zur Herstellung eines Flansches an einer Blechronde mittels wenigstens einer oder mehreren Drückrolle(n), mit folgenden Schritten:
a) mittels der wenigstens einen Drückrolle (3), die radial nach innen bewegt wird, wird ein sich zur Mittelsenkrechten (S) der Blechronde (1) hin verjüngendes, kegelig geformtes Gebilde (4) an der Blechronde (1) ausgebildet,
b) wobei die axiale Dicke der Blechronde zumindest abschnittsweise über ihre radiale Erstreckung verringert wird,
c) aus dem kegeligen Gebilde (4) wird mittels einer Nachbearbeitung durch axiales Drücken mittels einer weiteren Drückrolle (5, 6) oder durch Pressen ein Flansch (7) an der Blechronde (1) ausgebildet, dessen axiale Erstreckung bzw. Höhe geringer ist als seine radiale Erstreckung.

2. Verfahren nach Anspruch 1, **dadurch gekennzeichnet, dass** die radiale Erstreckung des Flansches (7) mehr als zwei, insbesondere mehr als drei mal so groß ist wie seine axiale Erstreckung.

3. Verfahren nach einem der vorstehenden Ansprüche, **dadurch gekennzeichnet, dass** die axiale Erstreckung des Flansches (7) nur geringfügig größer ist als die Dicke des Ausgangsronde.

4. Verfahren nach einem der vorstehenden Ansprüche, **dadurch gekennzeichnet, dass** die Drückrolle im Schritt "a" zunächst in die Blechronde eingetaucht und dann radial von außen nach innen hin bewegt wird.

5. Verfahren nach einem der vorstehenden Ansprüche, **dadurch gekennzeichnet, dass** der Anstellwinkel (α) der Drückrolle (3) relativ zur Axialfläche der Blechronde (1) größer als 90° ist.

6. Verfahren nach Anspruch 5, **dadurch gekennzeichnet, dass** der Anstellwinkel (α) der Drückrolle (3) relativ zur Axialfläche der Blechronde (1) größer als 110° und kleiner als 170° ist.

7. Verfahren nach Anspruch 6, **dadurch gekennzeichnet, dass** der Anstellwinkel (α) der Druckrolle (3) relativ zur Axialfläche der Blechronde größer als 115° und kleiner als 150° ist.

8. Verfahren nach einem der vorstehenden Ansprüche, **dadurch gekennzeichnet, dass** beim Ausbilden des kegeligen Gebildes gleichzeitig eine axial und/oder radial zustellbare Niederhalterolle insbesondere an dem der Drückrolle gegenüberliegenden Seite mitläuft, welche die Blechronde zumindest abschnittsweise so niederdrückt, dass diese sich nicht in dem Bereich, in dem die Drückrolle (3) bewegt, vom Werkzeug (11) abhebt bzw. vorwölbt.

9. Verfahren nach einem der vorstehenden Ansprüche, **dadurch gekennzeichnet, dass** die weitere Drückrolle (5) bei der Nachbearbeitung axial in das kegelige Gebilde (4) eintaucht.

10. Verfahren nach einem der vorstehenden Ansprüche, **dadurch gekennzeichnet, dass** die weitere Drückrolle (6) bei der Nachbearbeitung radial in das kegelige Gebilde (4) eintaucht.

11. Verfahren nach einem der vorstehenden Ansprüche, **dadurch gekennzeichnet, dass** der Innendurchmessers der Blechronde (1) mit dem Flansch (7) nach dem Schritten "a" und "b" kleiner ist als der Innendurchmesser der zentrischen Bohrung (2) der Blechronde im Ausgangswerkstück.

12. Verfahren nach einem der vorstehenden Ansprüche, **dadurch gekennzeichnet, dass** die Blechronde (1) im Schritt "a" von einem sich kegelig verjüngenden Dorn durchsetzt wird.

13. Verfahren nach einem der vorstehenden Ansprüche, **dadurch gekennzeichnet, dass** die Blechronde (1) an ihrem Außenumfang von einem Widerlagerfutter gehalten wird.

14. Verfahren nach einem der vorstehenden Ansprüche, **dadurch gekennzeichnet, dass** die Blechronde (1) ergänzend an ihrer der Drückrolle zugewandten Seite von einem Ring niedergehalten wird.

15. Verfahren nach einem der vorstehenden Ansprüche, **dadurch gekennzeichnet, dass** die Blechronde (1) ergänzend an ihrer der Drückrolle zugewandten Seite von einer Niederhalterolle wenigstens abschnittsweise niedergehalten wird.

16. Verfahren nach einem der vorstehenden Ansprüche, **dadurch gekennzeichnet, dass** der Flansch an der von der Drückrolle abgewandten Seite der Blechronde ausgebildet wird.

17. Verfahren nach einem der vorstehenden Ansprüche, **dadurch gekennzeichnet, dass** der Flansch an der der Drückrolle zugewandten Seite der Blechronde ausgebildet wird.

18. Verfahren nach einem der vorstehenden Ansprüche, **dadurch gekennzeichnet, dass** der Flansch sich zu beiden axialen Seiten der Blechronde erstreckt.

19. Verfahren nach einem der vorstehenden Ansprüche, **dadurch gekennzeichnet, dass** der Flansch in ein Werkzeug mit einer Kontur, insbesondere einer Verzahnung gedrückt wird, so dass der Flansch an seiner dem Werkzeug zugewandten Seite mit einer korrespondierenden Kontur, insbesondere einer Verzahnung (10), versehen wird.

20. Verfahren nach einem der verstehenden Ansprüche, **dadurch gekennzeichnet, dass** das Werkzeug (11) bei der Bearbeitung rotiert.

21. Verfahren nach einem der vorstehenden Ansprüche, **dadurch gekennzeichnet, dass** die Drückrollen und/oder Niederhalterollen drehbar gelagert sind.

## Claims

1. Method for producing a flange on a circular sheet-metal blank by means of at least one or more pressure rollers, having the following steps:
a) a conically shaped structure (4) which tapers towards the mid-perpendicular (S) of the circular sheet-metal blank (1) is formed on the circular sheet-metal blank (1) by means of the at least one pressure roller (3) which is moved radially inwards,
b) the axial thickness of the circular sheet-metal blank being reduced at least in regions over its radial extent,
c) a flange (7) being formed on the circular sheet-metal blank (1) from the conical structure (4) by means of post-forming by axial pressing by means of a further pressure roller (5, 6) or by compressing, the axial extent or height of said flange (7) being smaller than its radial extent.

2. Method according to Claim 1, **characterized in that** the radial extent of the flange (7) is more than two times, in particular more than three times as great as its axial extent.

3. Method according to one of the preceding claims, **characterized in that** the axial extent of the flange (7) is only slightly greater than the thickness of the initial circular blank.

4. Method according to one of the preceding claims, **characterized in that** the pressure roller in step "a" is first of all dipped into the circular sheet-metal blank and is then moved radially from the outside to the inside.

5. Method according to one of the preceding claims, **characterized in that** the angle of attack (α) of the pressure roller (3) relative to the axial face of the circular sheet-metal blank (1) is greater than 90°.

6. Method according to Claim 5, **characterized in that** the angle of attack (α) of the pressure roller (3) relative to the axial face of the circular sheet-metal blank (1) is greater than 110° and less than 170°.

7. Method according to Claim 6, **characterized in that** the angle of attack (α) of the pressure roller (3) relative to the axial face of the circular sheet-metal blank is greater than 115° and less than 150°.

8. Method according to one of the preceding claims, **characterized in that**, during the formation of the conical structure, at the same time a hold-down roller which can be set against it axially and/or radially also runs, in particular, on the side which lies opposite the pressure roller, which hold-down roller presses the circular sheet-metal blank down at least in regions in such a way that the latter is not raised up or arched by the die (11) in the region, in which the pressure roller (3) moves.

9. Method according to one of the preceding claims, **characterized in that** the further pressure roller (5) dips axially into the conical structure (4) during the post-forming.

10. Method according to one of the preceding claims, **characterized in that** the further pressure roller (6) dips radially into the conical structure (4) during the post-forming.

11. Method according to one of the preceding claims, **characterized in that** the internal diameter of the circular sheet-metal blank (1) with the flange (7) after steps "a" and "b" is smaller than the internal diameter of the central hole (2) of the circular sheet-metal blank (1) in the initial workpiece.

12. Method according to one of the preceding claims, **characterized in that** the circular metal-sheet blank (1) is penetrated in step "a" by a conically tapering mandrel.

13. Method according to one of the preceding claims, **characterized in that** the circular metal-sheet blank (1) is held on its outer circumference by an abutment chuck.

14. Method according to one of the preceding claims, **characterized in that** the circular metal-sheet blank (1) is additionally held down by a ring on its side which faces the pressure roller.

15. Method according to one of the preceding claims, **characterized in that** the circular metal-sheet blank (1) is additionally held down adt least in regions by a hold-down roller on its which faces the pressure roller.

16. Method according to one of the preceding claims, **characterized in that** the flange is formed on that side of the circular sheet-metal blank which faces away from the pressure roller.

17. Method according to one of the preceding claims, **characterized in that** the flange is formed on that side of the circular sheet-metal blank which faces the pressure roller.

18. Method according to one of the preceding claims, **characterized in that** the flange extends to both axial sides of the circular sheet-metal blank.

19. Method according to one of the preceding claims, **characterized in that** the flange is pressed into a die having a contour, in particular a toothing system, with the result that the flange is provided with a corresponding contour, in particular a toothing system (10), on its side which faces the die.

20. Method according to one of the preceding claims, **characterized in that** the die (11) rotates during the forming.

21. Method according to one of the preceding claims, **characterized in that** the pressure rollers and/or the hold-down rollers are mounted rotatably.

## Revendications

1. Procédé pour fabriquer une bride sur une tôle ronde au moyen d'au moins un ou plusieurs rouleau(x) presseurs, comprenant les étapes suivantes :
a) au moyen du au moins un rouleau presseur (3), qui est déplacé radialement vers l'intérieur, on réalise sur la tôle ronde une structure (4) se rétrécissant en direction de la médiatrice (S) de la tôle ronde (1) et de forme conique,
b) l'épaisseur axiale de la tôle ronde étant réduite au moins par tronçon sur son extension radiale,
c) à partir de la structure (4) conique, on réalise une bride (7) sur la tôle ronde (1) au moyen d'un réusinage par pressage axial au moyen d'un autre rouleau presseur (5, 6) ou par compression, bride dont l'extension axiale respectivement la hauteur est plus faible que son extension radiale.

2. Procédé selon la revendication 1, **caractérisé en ce que** l'extension radiale de la bride (7) est plus de deux fois, en particulier plus de trois fois plus grande que son extension radiale.

3. Procédé selon l'une quelconque des revendications précédentes, **caractérisé en ce que** l'extension axiale de la bride (7) n'est que légèrement supérieure à l'épaisseur de la tôle ronde de départ.

4. Procédé selon l'une quelconque des revendications précédentes, **caractérisé en ce que** le rouleau presseur est immergé à l'étape "a" d'abord dans la tôle ronde et est déplacé ensuite radialement de l'extérieur vers l'intérieur.

5. Procédé selon l'une quelconque des revendications précédentes, **caractérisé en ce que** l'angle d'attaque (α) du rouleau presseur (3) par rapport à la surface axiale de la tôle ronde (1) est supérieur à 90°.

6. Procédé selon la revendication 5, **caractérisé en ce que** l'angle d'attaque (α) du rouleau presseur (3) par rapport à la surface axiale de la tôle ronde est supérieur à 110° et inférieur à 170°.

7. Procédé selon la revendication 6, **caractérisé en ce que** l'angle d'attaque (α) du rouleau presseur (3) par rapport à la surface axiale de la tôle ronde est supérieur à 115° et inférieur à 150°.

8. Procédé selon l'une quelconque des revendications précédentes, **caractérisé en ce que**, lors de la réalisation de la structure conique, un galet de retenue pouvant être avancé axialement et/ou radialement passe en même temps en particulier sur le côté opposé au rouleau presseur, lequel appuie sur la tôle ronde au moins par tronçons de telle sorte que cette tôle ronde ne se soulève pas de l'outil (11) respectivement ne se prévoûte pas dans la zone où le rouleau presseur (3) se déplace.

9. Procédé selon l'une quelconque des revendications précédentes, **caractérisé en ce que** l'autre rouleau presseur (5) plonge axialement dans la structure (4) conique lors du réusinage.

10. Procédé selon l'une quelconque des revendications précédentes, **caractérisé en ce que** l'autre rouleau presseur (6) plonge radialement dans la structure (4) conique lors du réusinage. ,

11. Procédé selon l'une quelconque des revendications précédentes, **caractérisé en ce que** le diamètre intérieur de la tôle ronde (1) avec la bride (7) après l'étape "a" et "b" est inférieur au diamètre intérieur du perçage (2) centré de la tôle ronde (1) dans la pièce de départ.

12. Procédé selon l'une quelconque des revendications précédentes, **caractérisé en ce que** la tôle ronde (1) est traversée à l'étape "a" par un mandrin se rétrécissant à la façon d'un cône.

13. Procédé selon l'une quelconque des revendications précédentes, **caractérisé en ce que** la tôle ronde (1) est maintenue sur son pourtour extérieur par un mandrin de butée.

14. Procédé selon l'une quelconque des revendications précédentes, **caractérisé en ce que** la tôle ronde (1) est maintenue en complément sur son côté tourné vers le rouleau presseur par une bague.

15. Procédé selon l'une quelconque des revendications précédentes, **caractérisé en ce que** la tôle ronde (1) est maintenue au moins par tronçons en complément sur son côté tourné vers le rouleau presseur par un rouleau de retenue.

16. Procédé selon l'une quelconque des revendications précédentes, **caractérisé en ce que** la bride est réalisée sur le côté, opposé au rouleau presseur, de la tôle ronde.

17. Procédé selon l'une quelconque des revendications précédentes, **caractérisé en ce que** la bride est réalisée sur le côté, tourné vers le rouleau presseur, de la tôle ronde.

18. Procédé selon l'une quelconque des revendications précédentes, **caractérisé en ce que** la bride s'étend des deux côtés axiaux de la tôle ronde.

19. Procédé selon l'une quelconque des revendications précédentes, **caractérisé en ce que** la bride est appuyée dans un outil présentant un contour, en particulier une denture, de sorte que la bride est dotée sur son côté tourné vers l'outil d'un contour correspondant, en particulier d'une denture (10).

20. Procédé selon l'une quelconque des revendications précédentes, **caractérisé en ce que** l'outil (11) tourne lors de l'usinage.

21. Procédé selon l'une quelconque des revendications précédentes, **caractérisé en ce que** les rouleaux presseurs et/ou les rouleaux de retenue sont fixés de façon rotative.
